# EUROPÄISCHE PATENTANMELDUNG

(11) **EP 3 428 534 A1**
(43) Veröffentlichungstag der Anmeldung: **16.01.2019**
(21) Anmeldenummer: 18183552.1
(22) Anmeldetag: 13.07.2018
(51) Int. Cl.: F23J 15/00, F23J 15/04

(54) **HOCHWARMFESTES, HOCH EROSIONSBESTÄNDIGES LANZENSYSTEM, REAKTIONSRAUM ENTHALTEND DAS LANZENSYSTEM UND VERFAHREN ZUR VERRINGERUNG DER KONZENTRATION VON SCHADSTOFFEN IN VERBRENNUNGSGASEN**

(30) Priorität: 13.07.2017 EP 17181201
(71) Anmelder: Steinmüller Engineering GmbH, 51643 Gummersbach (DE)
(72) Erfinder: Dr. Heidrich, Rüdiger, 51643 Gummersbach (DE)
(74) Vertreter: Godemeyer Blum Lenze Patentanwälte Partnerschaft mbB - werkpatent

(57) **Zusammenfassung**

Die Erfindung betrifft ein Lanzensystem (1) zur Einführung von Reagenzien (15) in Form von Fluiden in von Verbrennungsgasen (3) durchströmte Reaktionsräume (2), wie Kalzinatoren, Rauchgaskanäle oder Kessel bzw. Feuerräume, wobei das Lanzensystem (1) umfasst:
einen inneren Abschnitt (4) konstruiert, um innerhalb des Reaktionsraums (2) angeordnet zu werden, und einen äußeren Abschnitt (5) konstruiert, um außerhalb des Reaktionsraums (2) angeordnet zu werden,
wobei das Lanzensystem (1) ein Hüllrohr (6) und mindestens ein Innenrohr (7) aufweist, und wobei zumindest entlang des inneren Abschnitts (4) des Lanzensystems (1) das mindestens ein Innenrohr (7) innerhalb des Hüllrohrs (6) angeordnet ist, wodurch ein Zwischenraum (8) zwischen der äußeren Wand des mindestens einen Innenrohrs (7) und der inneren Wand des Hüllrohrs (6) ausgebildet wird,
wobei entlang des Hüllrohrs (6) mindestens eine Austrittsöffnung (9) in der Umfangswand des Hüllrohrs (6) angeordnet ist,
wobei das mindestens eine Innenrohr (7) Austrittsöffnungen oder Düsen (10) zum Eindüsen des Reagenz direkt durch die mindestens eine Austrittsöffnung (9) des Hüllrohrs (6) hindurch nach außen aufweist,
wobei der Zwischenraum (8) über die mindestens eine Austrittsöffnung (9) des Hüllrohrs (6) mit der Außenseite in fluider Kommunikation steht,
wobei gemäß der Erfindung
das Hüllrohr (6) ein inneres Tragrohr (11) aufweist, das aus einem hochwarmfesten, hitze- und zunderbeständigen, gesinterten, Oxid-dispersionsverfestigten metallischen Werkstoff gefertigt ist, und dass auf das Tragrohr (11) mindestens eine äußere hochverschleißbeständige Beschichtung (12) mittels Auftragschweißen aufgebracht ist.

Die Erfindung betrifft weiterhin einen Reaktionsraum (2) enthaltend das erfindungsgemäße Lanzensystem (1) sowie ein Verfahren zur Eindüsung von Reagenzien in Verbrennungsgase innerhalb eines von diesen Verbrennungsgasen durchströmten Reaktionsraums (2) mit Hilfe des erfindungsgemäßen Lanzensystems (1).

## Beschreibung

Die vorliegende Erfindung betrifft ein hochwarmfestes, hoch erosionsbeständiges Lanzensystem, einen Reaktionsraum enthaltend das Lanzensystem und ein Verfahren zur Verringerung der Konzentration von Schadstoffen in Verbrennungsgasen

### Technisches Gebiet

Bei der Verbrennung von kohlenstoffhaltigen Materialien und fossilen Brennstoffen beispielsweise in Kraftwerken und Anlagen zur Dampferzeugung, Müllverbrennungsanlagen, oder Zementwerken entstehen Schwefeldioxide (SOx) und Stickstoffoxide (NOₓ). Entsprechend den gesetzlichen Vorgaben müssen Maßnahmen zur Steuerung des Verbrennungsprozesses bzw. zur Reinigung von Rauchgasen bzw. Verbrennungsgasen etabliert werden, so dass nur wenig NOₓ entsteht bzw. in Verbrennungsgasen vorhandenes NOₓ sowie SOₓ verringert wird, um den Eintrag in die Atmosphäre zu reduzieren.

Die Bildung von NOₓ unterliegt komplexen Reaktionsmechanismen, wobei die wichtigsten NOₓ-Quellen die Oxidation des Stickstoffs der Verbrennungsluft (thermisches NOₓ) und die Oxidation des Brennstoffstickstoffs (Brennstoff-NOₓ) sind.

Thermisches NOₓ entsteht im Wesentlichen bei Temperaturen, die größer sind als etwa 1.200°C bis 1.500°C, weil erst bei diesen Temperaturen der in der Luft vorhandene molekulare Sauerstoff merklich in atomaren Sauerstoff (thermische Oxidation) übergeht und sich mit dem Stickstoff der Luft verbindet. Die Bildungsrate des thermischen NOₓ hängt exponentiell von der Temperatur ab und ist proportional zur Sauerstoffkonzentration.

Die im Brennstoff enthaltenen primären Stickstoffverbindungen zerfallen zunächst in sekundäre Stickstoffverbindungen (einfache Amine und Cyanide), die im Verlauf der Verbrennung konkurrierend entweder zu NOₓ oder zu N₂ umgewandelt werden. Bei Sauerstoffmangel wird die Bildung von N₂ bevorzugt bzw. die NOₓ-Bildung unterdrückt oder sogar rückgängig gemacht. Die Bildung von Brennstoff NOₓ ist nur wenig temperaturabhängig und läuft auch bei niedrigen Temperaturen ab.

In Kraftwerken erfolgt die Reduktion von NOₓ im Stand der Technik mittels Primärmaßnahmen wie die Luftstufung am Brenner und über der Feuerraumhöhe. Die Luftstufung über der Feuerraumhöhe wird so ausgeführt, dass der Brennergürtelbereich meist unterstöchiometrisch betrieben wird. So erhalten die Brenner nur einen Teil der zur vollständigen Verbrennung notwendigen Luftmenge. Die zum Ausbrand benötigte verbleibende Luft (=ABL = Ausbrandluft) wird dann in der Regel mit deutlichem Abstand oberhalb des Brennergürtels zugegeben. Diese Vorgehensweise wird als OFA-Verfahren (Over-Fire-Air) bezeichnet. Die Zugabe erfolgt mittels sogenannter ABL-Düsen. Die zwei grundsätzlichen Typen von ABL-Düsen sind Wanddüsen und ABL-Lanzen.

### Anwendung SNCR als Sekundärmaßnahme zur Stickoxidreduktion

Die Erfindung betrifft ein Verfahren und Vorrichtungen einschließlich Reaktionsräume zur Reduktion unerwünschter Substanzen durch Eindüsen eines Reaktionsmittels in ein Abgas bzw. Rauchgas, insbesondere in das Abgas von Zementwerken, bei dem das Reaktionsmittel mittels Lanzen in das Rauchgas eingedüst wird. Weiterhin betrifft die Erfindung eine Lanze bzw. ein Lanzensystem für das Eindüsen von Reaktionsmittel zur Reduktion unerwünschter Substanzen im Rauchgas. Zudem betrifft die Erfindung auch einen geeigneten Reaktionsraum, der mit einer solchen erfindungsgemäßen Vorrichtung ausgestattet ist, um das Verfahren durchführen zu können.

Es sind bereits Verfahren und Vorrichtungen der zuvor genannten Art bekannt. Bei den Reaktionsmitteln handelt es sich beispielsweise um Ammoniak und/oder Harnstoff, welche den Anteil an Stickoxiden im Rauchgas mindern können. Entsprechende Verfahren werden als selektive nichtkatalytische Reduktion (SNCR; selective non-catalytic reduction) bezeichnet. Bei der selektiven nichtkatalytischen Reduktion (SNCR) von Stickoxiden werden Reduktionsmittel in wässriger Lösung (typischerweise Ammoniakwasser, Harnstoff) oder gasförmig (Ammoniak) in die heißen Rauchgase einer Verbrennungsanlage eingedüst. Durch die Reaktion des Reduktionsmittels mit Stickoxid und Sauerstoff entstehen molekularer Stickstoff, Wasser und Kohlendioxid. Dabei läuft beispielsweise für Ammoniak oder Harnstoff als Reduktionsmittel die folgende vereinfacht dargestellte Reaktion ab:

4NH₃ + 4NO + O₂ → 4N₂ + 6H₂O

2NH₂CONH₂ + 4NO + O₂ → 4N₂ + 2CO₂ + 4H₂O

Der optimale Temperaturbereich zum Ablauf der beschriebenen Reaktionen liegt abhängig von der Rauchgaszusammensetzung zwischen 900 und 1.100 °C.

Eine der Hauptschwierigkeiten der SNCR-Technologie ist es, das Reduktionsmittel in das Rauchgas im richtigen Temperaturfenster einzumischen. Grundsätzlich wird die SNCR-Technologie erfolgreich bei kleinen und mittleren Kesseln und insbesondere auch in Abfallverbrennungsanlagen und Zementwerken angewendet. Hier besteht der Vorteil in den kleinen Querschnitten der Reaktions- bzw. Feuerräume, so dass die SNCR-Technologie effektiv und optimiert anwendbar ist.

In Zementwerken wird Zement in einem kontinuierlichen Prozess nach dem Trockenverfahren in Drehrohröfen hergestellt. Dabei werden die Rohmaterialien wie Kalkstein, Ton, Sand etc. vermahlen und gleichzeitig getrocknet danach aufgewärmt und anschließend zu Zementklinker gebrannt. Das Brennen des Zementklinkers erfolgt in Drehrohröfen, die leicht geneigt sind. Infolge Neigung und Drehung des Ofens läuft das am oberen Ende aufgegebene vorgewärmte Rohmehl einer Kohlenstaub-, Öl-oder Gasflamme entgegen, die am unteren Ende des Ofens brennt. Im Bereich der Flamme mit Gastemperaturen von 1.800 bis 2.000°C werden Brennguttemperaturen von 1.350 bis 1.500°C erreicht. Die Vorwärmung und die Kalzinierung des Rohmehls erfolgt entweder im Drehrohrofen selbst oder aber in einem separaten Vorwärmer, der in der Regel aus einer Vorrichtung konstruiert ist, die aus mehreren Zyklonen besteht, bzw. in einem getrennten Kalzinator (Kalzinierreaktor). Die heißen Abgase des Drehrohrofens durchströmen den Kalzinator und den Vorwärmer von unten nach oben, und das trockene Rohmehl wird den Abgasen vor der obersten Zyklonstufe zugegeben, in den einzelnen Zyklonen wieder aus dem Gas abgeschieden und vor der nächsten Zyklonstufe erneut im Gasstrom suspendiert. Das Rohmehl wird im Vorwärmer in der Regel auf eine Temperatur von ca. 800°C vorgewärmt. Im Zyklonvorwärmer kann bereits eine teilweise Kalzinierung des Rohmehls erfolgen. Die weitere Kalzinierung des Rohmehls erfolgt dann im Kalzinator bevor es in den Drehrohrofen gelangt.

Im Drehrohrofen bilden sich bei den hohen Temperaturen der Brennflamme in erheblicher Menge Stickoxide, die aus den Abgasen entfernt werden müssen.

SNCR-Anlagen für Kraftwerke, Müllverbrennungsanlagen und Zementwerke sind bereits im Stand der Technik beschrieben worden. Dabei werden in der Regel nur sehr kurze Eindüslanzen verwendet, wobei die Düsen entweder im Wesentlichen mit der Reaktor- oder Kanalwand abschließen oder nicht mehr als wenige Dezimeter in den heißen Raum hineinragen. Der Grund dafür ist, dass für das Funktionieren einer SNCR eine Temperatur von 870 bis 1.000°C benötigt wird und eine lange in den Raum hineinragende Lanze dieser Temperatur und vor allem bei der Anwendung in Zementanlagen extrem hohen Staubbeladungen im Rauchgas und damit auch einer starken Erosionsbelastung ausgesetzt wären.

Die zentralen Bereiche der Rauchgasströme in Rauchgaskanälen und Feuerräumen mit großen Abmessungen im Querschnitt können durch in der Wand angeordnete Düsen, wenn überhaupt, nur mit mengenmäßig hohem Einsatz der Reagenzien erreicht werden. Bei immer strenger werdenden Grenzwerten für NOₓ (z.B. <200 oder gar 150 mg/Nm³ trocken, bezogen auf 6% O₂) muss auch die Mitte des Kanals bzw. Feuerraums besser mit Reagenz erreicht werden, wobei für die SNCR unverhältnismäßig hohe Mengen an Ammoniak oder Harnstofflösung eingesetzt werden. Diese verbleiben zudem in nicht unbeträchtlichen Mengen anschließend, ohne einen Reaktionspartner gefunden zu haben, unreagiert als sogenannter Ammoniak-Schlupf im Rauchgas. Teilweise verbrennt dieser Ammoniakschlupf in der Folge, teilweise verlässt dieser den Gasraum über den Kamin. Zusätzlich besteht auch die Gefahr, dass größere Mengen nicht reagierten Ammoniaks in die Filterasche gelangen, was aufgrund der Geruchsbelastung unerwünscht ist. In jedem Fall steigen die Einsatzkosten aufgrund des nicht zweckgebundenen Beitrages des nicht an der Reaktion beteiligten Einsatzstoffes deutlich an.

So beschreibt die deutsche Patentanmeldung P 41 25 004.4 ein Verfahren zur Entstickung der bei der Herstellung von Zement anfallenden Abgase, bei dem die mit Rohmehl beladenen Abgase bei 300 bis 450°C mit NH₃ in Gegenwart eines Katalysators zur Reaktion gebracht werden, wobei als katalytisch aktive Substanz Eisensulfat oder eine Mischung aus Eisensulfat und Mangansulfat verwendet wird. Das NH₃ und die Katalysatorpartikel werden in eine vom Verbrennungsgas durchströmte Leitung eingebracht. Die Reaktion findet in der genannten Leitung und im nachgeschalteten Zyklon statt. Die Injektionsdüse für das Ammoniak wird in dem Dokument nicht näher beschrieben.

Die DE 43 13 479 beschreibt ein Verfahren zur Entstickung der bei der Herstellung von Zement anfallenden Abgase, wobei dem Abgas nach Verlassen des Drehrohrofens bei einer Temperatur von 750 bis 950°C Ammoniak zugegeben wird, und dass das Abgas bei einer Temperatur von 300 bis 450°C mit einem Katalysator in Kontakt gebracht wird, der als aktive Substanz Eisensulfat oder eine Mischung aus Eisensulfat und Mangansulfat enthält. Die Injektionsdüse für das Ammoniak wird in dem Dokument nicht näher beschrieben.

Die EP 0 854 339 beschreibt ebenfalls ein Verfahren zur Entstickung der bei der Herstellung von Zement anfallenden Verbrennungsgase, wobei dem Abgas nach Verlassen des Drehrohrofens in den Reaktionsraum der Kalzinationszone eine Ammoniaklösung zugegeben wird. Die Injektionsdüse oder eine Injektionslanze für die Ammoniaklösung wird nicht näher beschrieben.

Die WO 93/19837 offenbart ein Verfahren zur Entstickung der Abgase, die bei der Herstellung von Zement entstehen. Dabei wird dem Abgas nach Verlassen des Drehrohrofens eine Ammoniaklösung über Düsen zugegeben. Dabei finden Druckluftdüsen Anwendung mit einen rohrförmigen Kanal zum Zuführen des Ammoniakwassers, einem umgebenden ringförmigen Kanal, der am Ende geschlossen ist und zum Zuführen von Druckluft dient, einer Auslassöffnung, und einer Anzahl von Verbindungsöffnungen zwischen den beiden Kanälen.

Die WO 2014/114320 beschreibt ein Verfahren zur Behandlung von Stickoxide enthaltenden Abgasen aus technischen Prozessen, wie Rauchgasen, zur Verringerung des Stickoxidgehalts mittels chemischer Reduktion der Stickoxide. Die Eindüsung des Reduktionsmittels in den von den Abgasen durchströmten Reaktionsraum erfolgt über in der Wand des Reaktionsraums angeordnete Düsen.

Die DE 197 81 750 T1 (WO 97/41947 A1) offenbart eine Injektionslanze zur Eindüsung von wasserfreiem NH₃ und Luft in einen Feuerraum. Die Lanze besteht aus drei Rohren, die ineinander liegend angeordnet sind, wobei das Ammoniak in das innenliegende Rohr gegeben wird, am inneren Ende in den Spalt zwischen innerem und mittlerem Rohr gelangt, dort mit getrennt zugeführter Luft zusammentrifft und mit dieser gemischt wird. Durch eine Vielzahl von Öffnungen strömt das Ammoniak/Luft-Gemisch vom Innenraum des mittleren Rohrs über radiale Kanäle, die den Spalt zwischen mittlerem und äußerem Rohr überbrücken, in das Rauchgas des Kessels.

Das Dokument DE 10 2004 026 697 A1 offenbart ein Verfahren zum Injizieren von Reduktionsmittel gemeinsam mit der Oberluft. Dazu wird ein Teil der Ausbandluft mit einer zweiten Düse eingebracht innerhalb der sich gleichzeitig die Injektionsdüse zum Einbringen von Stickoxid-Reduktionsmittel befindet.

Die EP 2 962 743 A1 offenbart die Einbringung von Reduktionsmittel in einen Kessel. Das Reduktionsmittel wird mit Hilfe von Lanzen eingedüst, in denen ein oder mehrere Injektoren für Reduktionsmittel eingeführt sind, wobei diesen Lanzen zudem beispielsweise Ausbrandluft zugeführt wird. Das Reduktionsmittel wird in die ABL-Lanze eingedüst und verlässt die Lanze durch die nächstgelegenen Austrittsöffnungen der Lanze in das Rauchgas. In dem Dokument wird vorgeschlagen, mehrere Injektoren mit unterschiedlicher Eindringtiefe in die Lanzen einzuführen, die dann anhand der vorliegenden Messdaten auch unterschiedliche Mengen an Reduktionsmittel eindüsen können.

Die US 5,342,592 offenbart eine Injektionslanze mit einer äußeren röhrenförmigen Ummantelung mit einer Vielzahl von Öffnungen sowie einem Kühlkreislauf. Diese röhrenförmige Ummantelung weist einen inneren Kanal auf, in die eine Injektionslanze eingeschoben wird. Diese besteht wiederum aus einem inneren Rohr und einem äußeren Rohr, wobei ein Zwischenraum ausgebildet wird. Das Reduktionsmittel wird durch das innere Rohr geleitet und das Treibmittel durch den Zwischenraum. Das Reduktionsmittel gelangt vom inneren Rohr und über davon abzweigende den Zwischenraum überbrückende Kanäle direkt in den Rauchgasstrom. Das Treibmittel trifft am Austritt dieser Kanäle mit dem Reduktionsmittel zusammen und gelangt in den Rauchgasstrom.

Die US 5,281,403 beschreibt ein Injektionslanzensystem mit einem Innenrohr und einem Außenrohr, die einen Zwischenraum bilden, durch die das Reduktionsmittel geführt wird. Am inneren Ende des Lanzensystems wird das Reduktionsmittel in eine Leitung geführt, die im inneren Hohlraum des inneren Rohrs angeordnet ist, wobei die Leitung mit einer Vielzahl von Düsen versehen ist. In diesen inneren Hohlraum wird ein Trägergas eingeführt. Die Düsen der innerhalb des inneren Hohlraums angeordneten Leitung düsen durch eine jeweils entsprechende Austrittsöffnung in dem Injektionslanzensystem das Reaktionsmittel in das Rauchgas ein, wobei das Reaktionsmittel gleichzeitig mit dem Trägergas vermischt wird, welches in den inneren Hohlraum geleitet wird und das Lanzensystem ebenfalls durch die genannte Austrittsöffnung verlässt.

Injektionslanzen, insbesondere zur Eindüsung von Reagenzien zur SNCR oder anderen Reagenzien oder Gasen für den Einsatz in Reaktionsräumen (Kalzinatoren, Rauchgaskanäle, Kessel bzw. Feuerräume), die von mit etwa 1.000°C heißen Rauchgasen mit hoher Staubbeladung und zum Teil hohen Geschwindigkeiten durchströmt werden, sind bisher nicht beschrieben worden.

### Aufgabe der Erfindung

Aufgabe der vorliegenden Erfindung war es daher eine effektivere Rauchgasreinigungswirkung, insbesondere hinsichtlich SOₓ und NOₓ zu erzielen, insbesondere bei moderatem Einsatz von entsprechenden Reagenzien, und insbesondere in Reaktionsräumen wie Kalzinatoren, Rauchgaskanälen, Kesseln bzw. Feuerräumen, die von mit etwa 1.000°C heißen Rauchgasen mit hoher Staubbeladung und zum Teil hohen Geschwindigkeiten durchströmt werden, wobei die entsprechenden Reagenzien in das Verbrennungsgas möglichst gleichmäßig verteilt eingemischt werden können.

Die technische Aufgabe wird gelöst durch ein Lanzensystem zur Einführung von Reagenzien in Form von Fluiden in von Verbrennungsgasen durchströmte Reaktionsräume, wie Kalzinatoren, Rauchgaskanäle, Kessel bzw. Feuerräume,wobei das Lanzensystem umfasst:
einen inneren Abschnitt konstruiert, um innerhalb des Reaktionsraums angeordnet zu werden, und einen äußeren Abschnitt konstruiert, um außerhalb des Reaktionsraums angeordnet zu werden,
wobei das Lanzensystem ein Hüllrohr und mindestens ein Innenrohr aufweist, und wobei zumindest entlang des inneren Abschnitts des Lanzensystems das mindestens ein Innenrohr innerhalb des Hüllrohrs angeordnet ist, wodurch ein Zwischenraum zwischen der äußeren Wand des mindestens einen Innenrohrs und der inneren Wand des Hüllrohrs ausgebildet wird,
wobei entlang des Hüllrohrs mindestens eine Austrittsöffnung in der Umfangswand des Hüllrohrs angeordnet ist,
wobei das mindestens eine Innenrohr Austrittsöffnungen oder Düsen zum Eindüsen des Reagenz direkt durch die mindestens eine Austrittsöffnung des Hüllrohrs hindurch nach außen aufweist,
wobei der Zwischenraum über die mindestens eine Austrittsöffnung des Hüllrohrs mit der Außenseite in fluider Kommunikation steht,
wobei erfindungsgemäß
das Hüllrohr ein inneres Tragrohr aufweist, das aus einem hochwarmfesten, hitze- und zunderbeständigen, gesinterten, Oxid-dispersionsverfestigten metallischen Werkstoff gefertigt ist, und
auf das Tragrohr mindestens eine äußere hoch-verschleißbeständige Beschichtung mittels Auftragschweißen aufgebracht ist.

Wie oben erwähnt, werden zur Verringerung der Schadstoffbelastung Reagenzien in Form von Fluiden, d.h. insbesondere in Form von Gasen und/oder Flüssigkeiten, in Verbrennungsgase eingedüst. Die von Verbrennungsgasen durchströmten Reaktionsräume stellen vorzugweise Kalzinatoren bzw. Kalzinierreaktoren, Rauchgaskanäle, Kessel bzw. Feuerräume dar.

Das Tragrohr des Lanzensystems besteht erfindungsgemäß aus einem hochwarmfesten, hitze- und zunderbeständigen, gesinterten, Oxid-dispersionsverfestigten metallischen Werkstoff, d.h. einem Stahl oder einer Superlegierung.

Der Oxid-dispersionsverfestigte (ODS: oxide dispersion strengthened) Stahl oder eine solche Legierung besteht aus einem Gemisch von einem Pulver einer hochwarmfesten, hitzebeständigen Legierung und einem sehr fein gemahlenen Pulver aus einer hochschmelzenden Keramik, vorzugsweise Yttriumoxid (Y₂O₃), Zirkoniumoxid (ZrO₂.) oder Hafniumoxid (HfO₂), besonders bevorzugt Yttriumoxid (Y₂O₃). Diese Oxid-dispersionsverfestigten Materialien bestehen daher im Wesentlichen aus metallischen Grundwerkstoffen, in welchen hoch stabile bzw. inerte Oxide feinst verteilt eingelagert werden. Diese inerten Teilchen verändern sich bis zum Schmelzpunkt der metallischen Matrix nicht und sind auch in der Schmelze unlöslich. Das hochschmelzende Oxid verhindert das Wandern von Versetzungen im metallischen Material und trägt daher zur hohen Kriechfestigkeit insbesondere bei hohen Temperaturen, beispielsweise von Gasen oberhalb 1.000°C bis zu 1.250°C bei.

Beide Komponenten - das Pulver einer hochwarmfesten, hitzebeständigen Legierung und das sehr fein gemahlene Pulver aus einer hochschmelzenden Keramik - werden beim Herstellungsprozess innig miteinander vermischt, gepresst und bei hohen Temperaturen, aber ohne zu schmelzen, gesintert. Es entsteht ein Werkstoff mit einer bei sehr hohen Temperaturen ausreichend hohen Festigkeit.

Dabei ist der hochwarmfeste, hitze- und zunderbeständige gesinterte metallische Werkstoff ein Oxid-dispersionsverfestigter Stahl oder eine Oxid-dispersionsverfestigte Superlegierung. Ein geeigneter und bevorzugter Oxid-dispersionsverfestigter Stahl enthält 70,0 bis 80,0 Gew.-% Fe, 0,0 bis 10,0 Gew.% AI, 10,0 bis 25,0 Gew.% Cr, 0,0 bis 1,0 Gew.% Ti und 0,05 bis 1,5 Gew.% Oxide eines oder mehrerer Elemente ausgewählt aus der Gruppe Y, Zr, Hf, bevorzugt Y.

In einer weiteren bevorzugten Ausführungsform enthält die hochwarmfeste, hitze- und zunderbeständige, gesinterte, Oxid-dispersionsverfestigte Superlegierung 65,0 bis 80,0 Gew.-% Ni, 10,0 bis 20 Gew.% Cr, 0,5 bis 10,0 Gew.-% Al, bis 0,1 Gew.% C, bis 0,5 Ti und bis 1,5 Gew.% Oxide eines oder mehrerer Elemente ausgewählt aus der Gruppe Y, Zr, Hf, bevorzugt Y.

Besonders geeignete und bevorzugte metallische Werkstoffe sind folgende Werkstoffe mit der genannten chemischen Zusammensetzung:
PM 3000 (Nominale chemische Zusammensetzung in Gewichts-%): 67,0 Ni, 20,0 Cr, 6,0 Al, 3,5 W, 2,0 Mo, 0,15 Zr, 0,01 B, 0,05 C, 1,1 Y₂O₃;
FeCrAIMo-Legierung (chemische Zusammensetzung in Gewichts-%): 20,5 bis 23,5 Cr, 5,0 Al, 3,0 Mo, 0,0 bis 0,7 Si, 0,0 bis 0,4 Mn, 0,0 bis 0,08 C, 0,5 bis 1,5 Y₂O₃, Rest Fe, insbesondere: 21,0 Cr, 5,0 Al, 3,0 Mo, 0,5 Y₂O₃, Rest Fe.

Das Lanzensystem gemäß der vorliegenden Erfindung ist zudem hoch erosionsbeständig. Dies wird durch die äußere Beschichtung erreicht. In einer bevorzugten Ausführungsform des Lanzensystems umfasst die äußere hoch-verschleißbeständige Beschichtung, welche auf dem Tragrohr aufgebracht ist, (i) Hartpartikel, wobei die Hartpartikel mindestens eines von Carbiden, Nitriden, Boriden, Siliciden und Oxiden und festen Lösungen davon umfassen, und (ii) ein Bindemittel, das die Hartpartikel miteinander verbindet. Die Hartpartikel können mindestens ein Übergangsmetallcarbid umfassen ausgewählt aus Carbiden aus Titan, Chrom, Zirkonium, Hafnium, Tantal, Molybdän, Niob und Wolfram oder festen Lösungen davon. Die Hartpartikel können als einzelne oder gemischte Carbide und/oder als gesinterte Sintercarbide vorliegen.

In einer weiteren bevorzugten Ausführungsform des Lanzensystems weist die äußere hoch-verschleißbeständige Beschichtung, welche auf dem Tragrohr aufgebracht ist, Hartpartikel auf enthaltend ein oder mehrere Übergangsmetallcarbide oder feste Lösungen davon und ein Bindemittel ausgewählt aus der Gruppe bestehend aus Kobalt, Nickel, Eisen, und einer hitzebeständigen Legierung aus Eisen, Chrom und Nickel mit einem Anteil an Kobalt. Bevorzugt enthalten die Hartpartikel Carbide aus Titan, Chrom, Zirkonium, Hafnium, Tantal, Molybdän, Niob und Wolfram oder feste Lösungen davon, wobei das Bindemittel ausgewählt ist aus der Gruppe bestehend aus Kobalt, Nickel, Eisen, vorzugsweise Kobalt, und einer hitzebeständigen Legierung aus Eisen, Chrom und Nickel mit einem Anteil an Kobalt.

Weiter bevorzugt sind die Carbide Wolframcarbid und optional Molybdäncarbid oder feste Lösungen davon, und das Bindemittel ist Kobalt oder eine hitzebeständige Legierung aus Eisen, Chrom und Nickel mit einem Anteil an Kobalt. Eine besonders geeignete und bevorzugte hoch-verschleißbeständige Beschichtung bzw. Aufpanzerung enthält oder besteht aus Wolframcarbid und optional Molybdäncarbid in einem Bindemittel bzw. einer Matrix im Wesentlichen bestehend aus Kobalt oder einer hitzebeständigen Legierung aus Eisen, Chrom und Nickel mit einem Anteil an Kobalt.

In einer weiteren bevorzugten Ausführungsform umfasst die Beschichtung 40 bis 50 Gew.-% Wolframcarbid und 40 bis 60 Gew.-% mindestens eines von Eisen, Kobalt und Nickel, besonders bevorzugt Kobalt oder eine hitzebeständige Legierung aus Eisen, Chrom und Nickel mit einem Anteil an Kobalt.

Die äußere hoch-verschleißbeständige Beschichtung bzw. Aufpanzerung wird durch Auftragschweißen aufgebracht und weist vorzugsweise eine Stärke von mindestens 2,0 mm, weiter bevorzugt 2,0 bis 10,0 mm, und noch weiter bevorzugt eine Stärke von 2,0 bis 3,5 mm auf.

Der hochwarmfeste, hitze- und zunderbeständige, gesinterte, Oxid-dispersionsverfestigte metallische Werkstoff weist für die Konstruktion einer freitragenden Lanze, die in von heißen Gasen durchströmte Räume hineinragen, sehr gute Eigenschaften auf. Das aus diesem metallischen Werkstoff gefertigte Tragrohr des Lanzensystems stellt somit die erforderlichen Festigkeitseigenschaften sicher und sorgt dafür, dass sich die freitragende Lanze selbst bei einer Länge von beispielsweise 5 m im Laufe der Zeit infolge ihres Eigengewichtes und der angreifenden Strömungskräfte nicht dauerhaft verbiegt oder gar abreißt. Im Normalbetrieb wird dieses Tragrohr durch die im Inneren dauernd strömende Düsenhüllluft gekühlt und nimmt nicht, noch nicht einmal annähernd die Temperatur des umgebenden Rauchgases an. Falls jedoch diese kühlende Düsenhüllluft ausfällt, z.B. wenn das zugehörige Gebläse ausfällt, ist das Hüllrohr einer originalen Rauchgastemperatur an der Stelle, an der das Lanzensystem Reagenzien eindüst, von z.B. 870 bis 1.000°C über einen Zeitraum von zumindest einigen Tagen ausgesetzt und nimmt daher dadurch keinen Schaden.

Reaktionsräume, wie Kalzinatoren, Rauchgaskanäle oder Kessel bzw. Feuerräume, die teilweise große Querschnitte aufweisen, müssen zur optimalen Schadstoffreduzierung vollständig über den gesamten Querschnitt hinweg mit entsprechenden Reagenzien beaufschlagt werden. Im Vergleich zur Eindüsung von Reagenzien mit direkt in der Wand dieser Reaktionsräume angeordneten Düsen, wie dies im Stand der Technik bisher erfolgt, kann mit dem erfindungsgemäßen Lanzensystem eine weitaus effektivere Rauchgasreinigungswirkung erzielt werden und somit ein kleinerer Schadstoff-Reingaswert bei moderatem Einsatz von Reagenzien. Mit dem erfindungsgemäßen Lanzensystem können die Reagenzien nun auch die zentralen Bereiche des Querschnitts von Reaktionsräumen erreicht werden, die bisher noch nicht mit Reagenz versorgt werden konnten. Bei dem Beispiel der SNCR heißt dies, dass durch die bessere Erreichbarkeit auch der Mitte des Reaktionsraums ein niedrigerer Reingas-Endwert beispielsweise an NOₓ und damit die Einhaltung eines schärferen Grenzwertes (z.B. <200 oder gar <150 NOₓ mg/Nm³ trocken, bezogen auf 6% O₂) erreicht werden kann, ohne dafür unverhältnismäßig viel an Ammoniak oder Harnstofflösung einsetzen zu müssen, die dann zudem in nicht unbeträchtlichen Mengen nachher, ohne einen Reaktionspartner gefunden zu haben, unreagiert als sogenannter Ammoniak-Schlupf im Rauchgas am Kamin verbleibt. Auch besteht die Gefahr, dass größere Mengen nicht reagierten Ammoniaks in die Filterasche gelangen, was aufgrund des Geruchs unerwünscht ist.

Weiterhin kann das erfindungsgemäße Lanzensystem auch in staubbeladenen und z.T. mit hohen Geschwindigkeiten strömenden, knapp 1.000°C heißen Verbrennungsgasen eingesetzt werden, weil es über längere Zeiträume erosionsbeständig in staubhaltigen Umgebungen, thermisch-mechanisch beständig und gleichzeitig auch korrosionsresistent gegenüber Rauchgasbestandteilen und dem verbliebenen Restsauerstoff ist. Erfindungsgemäß wird diese Aufgabe dadurch gelöst, dass das Rohr aus zwei Schichten aufgebaut wird - dem Tragrohr und der auf dem Tragrohr aufgebrachten Beschichtung wie oben beschrieben.

In einer weiteren bevorzugten Ausführungsform des Lanzensystems ist das Lanzensystem konstruiert
a) Absorptionsmittel zur Rauchgasentschwefelung von Verbrennungsgasen, oder
b) Reduktionsmittel zur selektiven nichtkatalytischen Reduktion von Stickoxiden in Verbrennungsgasen,
in die von Verbrennungsgasen durchströmten Reaktionsräume einzuführen.

Weiterhin bevorzugt ist das Lanzensystem konstruiert, von Verbrennungsgasen mit einer Staubbeladung von 1 g/m³ bis zu 800 g/m³ bei einem Volumenstrom von 10.000 bis 2.000.000 m³/h, vorzugsweise von 30 g/m³ bis zu 800 g/m³ bei einem Volumenstrom 10.000 bis 2.000.000 m³/h, weiter bevorzugt von 100 g/m³ bis zu 800 g/m³ bei einem Volumenstrom 10.000 bis 2.000.000 m³/h umströmt zu werden. Die Staubbeladung von Verbrennungsgasströmen im Feuerraum von Kraftwerken ist typischerweise von 1 g/m³ bis zu 10 g/m³, während die Staubbeladung beispielsweise in Kalzinierreaktoren von Zementwerken im Bereich von 100 g/m³ bis zu 800 g/m³ liegt. Bezogen auf Normkubikmeter (Nm³) ist das Lanzensystem konstruiert, von Verbrennungsgasen mit einer Staubbeladung von 1 g/Nm³ bis zu 1000 g/Nm³ bei einem Volumenstrom von 10.000 bis 2.000.000 m³/h, vorzugsweise von 30 g/Nm³ bis zu 1000 g/Nm³ bei einem Volumenstrom 10.000 bis 2.000.000 m³/h, weiter bevorzugt von 100 g/Nm³ bis zu 1000 g/Nm³ bei einem Volumenstrom 10.000 bis 2.000.000 m³/h umströmt zu werden. Die Staubbeladung von Verbrennungsgasströmen im Feuerraum von Kraftwerken ist typischerweise von 1 g/Nm³ bis zu 10 g/Nm³, während die Staubbeladung beispielsweise in Kalzinierreaktoren von Zementwerken im Bereich von 100 g/Nm³ bis zu 1000 g/Nm³ liegt.

In einer weiteren bevorzugten Ausführungsform ist das Lanzensystem konstruiert,
a) Reagenzien in Form eines fluiden Gemisches enthaltend Reduktionsmittel durch den Innenraum des mindestens einen Innenrohrs zuzuführen und von dort über Austrittsöffnungen oder Düsen direkt durch die Austrittsöffnung(en) des Hüllrohrs hindurch nach außen zu leiten; sowie
b) Hüllluft in den Zwischenraum zwischen dem mindestens einen Innenrohr und dem Hüllrohr getrennt zuzuführen;
c) das Gemisch enthaltend Reduktionsmittel aus a) und die Hüllluft aus b) durch die Austrittsöffnungen im Hüllrohr aus dem Hüllrohr austreten zu lassen.

Die Maßnahme nach b), wonach Hüllluft in den Zwischenraum zwischen Innenrohr und Hüllrohr getrennt zugeführt wird, bedeutet, dass Luft hier nicht oder nicht nur über das Innenrohr zugeführt wird, sondern über eine dem Hüllrohr eigene Zufuhr.

Weiterhin ist bevorzugt, dass diese Zufuhr für die Hüllluft für den Zwischenraum im äußeren Abschnitt des Lanzensystems angeordnet ist, die so konstruiert ist, um den Zwischenraum zwischen dem Innenrohr und dem Hüllrohr mit der Hüllluft zu versorgen. So weist das Hüllrohr ein inneres Ende und ein äußeres Ende auf, wobei das äußere Ende mit einer Zufuhr zur Einführung der Hüllluft in den Zwischenraum in fluider Kommunikation steht.

Die über den Zwischenraum zwischen Hüllrohr und Innenrohr des Lanzensystems eingeführte Hüllluft dient wie oben erwähnt zur Kühlung des Lanzensystems. Die Hüllluft wird im äußeren Abschnitt des Lanzensystems in das Hüllrohr eingeführt und in den Zwischenraum zwischen Innenrohr und Hüllrohr weitergeleitet. Die Hüllluft tritt schließlich durch die Austrittsöffnungen im Hüllrohr nach außen (in das Innere des Reaktionsraums), wobei die Hüllluft das an diesen Austrittsöffnungen eingedüste Reduktionsmittel umgibt mit diesem ggf. vermischt wird und schließlich auf das Verbrennungsgas trifft. Die Hüllluft verhindert auch Anbackungen an der Austrittsöffnung bzw. an der Düse des Innenrohrs, indem eventuell angefeuchtete und agglomerierte Staubpartikel ferngehalten werden.

Mit dem erfindungsgemäßen Lanzensystem können Reagenzien, wie etwa Stickoxid-Reduktionsmittel oder Absorptionsmittel für Schwefeldioxid, in ein Verbrennungsgas möglichst gleichmäßig verteilt eingemischt werden.

Das Hüllrohr kann ein oder mehrere Innenrohr(e) aufweisen. Das Innenrohr verläuft dabei vorzugsweise im Wesentlichen über die gesamte Länge des Hüllrohrs im inneren Abschnitt. Das im inneren Abschnitt des Lanzensystems liegende Ende des Innenrohrs (inneres Ende), welches vorzugsweise geschlossen ist, kann das ebenfalls im inneren Abschnitt liegende Ende des Hüllrohrs berühren, wird aber in der Regel einen gewissen Abstand davon aufweisen.

Wie oben bereits erläutert, ist entlang des Hüllrohrs mindestens ein oder mehrere oder gar eine Vielzahl von Austrittsöffnungen in der Umfangswand des Hüllrohrs angeordnet.

Die Anzahl und Positionierung der Austrittsöffnungen des Hüllrohrs richtet sich nach den Strömungsverhältnissen, der Strömungsform des und dem Volumenstrom des Verbrennungsgases im Reaktionsraum (Kalzinator, Kessel bzw. Feuerraum, Rauchgasrohr) und an welcher Stelle im Querschnitt des Reaktionsraums welche Mengen an Reagenz (Reduktionsmittel; Absorptionsmittel) benötigt wird. Entsprechend kann die Zahl, Anordnung und die Größe der Austrittsöffnungen variieren. In einer bevorzugten Ausführungsform weist die Umfangswand des Hüllrohrs eine Austrittsöffnung auf. Die Austrittsöffnung oder Düse des Innenrohrs ist dabei so angeordnet, dass das Reagenz direkt durch die Austrittsöffnung im Hüllrohr in das Innere des Reaktionsraumes eindüst.

Das oder die innerhalb des Hüllrohrs angeordneten Innenrohre werden vorzugsweise mit dem Hüllrohr verbunden. Besonders bevorzugt wird das oder die Innenrohre an einigen Stellen innerhalb des Hüllrohrs mit diesem über feste Verbindungen, wie z.B. Flossen verbunden, um das oder die Innenrohre in Position zu halten.

In einer bevorzugten Ausführungsform weist das Hüllrohr einen runden bzw. kreisrunden Querschnitt auf.

In einer bevorzugten Ausführungsform des Lanzensystems verringert sich der Durchmesser des Hüllrohrs in Richtung des inneren Endes. Diese Maßnahme dient dazu, die Geschwindigkeit des Massenstroms im Zwischenraum zu erhalten, und das Gewicht des Lanzensystems zu verringern. Diese Maßnahme wird in der Regel lediglich bei längeren Lanzen notwendig sein. Dabei kann die Verjüngung des Hüllrohrs kontinuierlich oder in Stufen erfolgen. In einer weiteren Ausgestaltung kann sich auch der Durchmesser des Innenrohrs oder der Innenrohre in Richtung des inneren Endes verringern.

Aufgrund der Anordnung des mindestens einen Innenrohrs in dem Hüllrohr zumindest entlang des inneren Abschnitts des Lanzensystems, wird ein Zwischenraum zwischen Innenrohr und Hüllrohr definiert, der sich über den ganzen Umfang des Innenrohrs erstreckt. Weiterhin ist bevorzugt, dass sich der Zwischenraum zwischen der äußeren Wand des Innenrohrs und der inneren Wand des Hüllrohrs über die gesamte Länge des Innenrohrs erstreckt. Das innere Ende des Innenrohrs ist fest und flüssigkeitsdicht mit dem Düsenkopf bzw. der Düse verbunden, insbesondere verschraubt.

Die Zufuhr für das Reduktionsmittel kann als Einstoffdüse ausgeführt werden, wenn nur das Reduktionsmittel eingeleitet wird, oder als Zweistoffdüsen, wenn das Reduktionsmittel zusammen mit einem Treibmittel (vorzugsweise Druckluft) eingeleitet wird. In vorteilhafter und bevorzugter Weise, weist Innenrohr eine zentrale Leitung für die Zufuhr des Reduktionsmittels auf, sowie einen Zwischenraum zwischen der zentralen Leitung und der Innenwand des Innenrohrs, über die ein Treibmittel (Druckluft) getrennt von der Zuführung des Reduktionsmittels geleitet wird, um in der Austrittsöffnung oder Düse des Innenrohrs mit dem Reduktionsmittels vermischt zu werden und dieses zu zerstäuben.

In bevorzugten Ausführungsformen sind die Achsen der Austrittsöffnungen des Hüllrohrs in Richtung des Verbrennungsgasstroms ausgerichtet oder höchstens um einen Winkel von 20° bis 30° geneigt.

Eine weitere bevorzugte Ausführungsform des Lanzensystems ist so ausgestaltet, dass der Abstand zwischen Innenrohr und Hüllrohr durch Abstandhalter aufrechterhalten wird, wobei diese Abstandhalter vorzugsweise ausgewählt sind aus der Gruppe bestehend aus Flossen, Stiften, Stangen, Stegen oder Leitblechen.

Die vorliegende Erfindung stellt weiterhin einen Reaktionsraum bereit, der konstruiert ist, von Verbrennungsgasen durchströmt zu werden, wobei der Reaktionsraum mindestens ein Lanzensystem enthält wie oben gemäß der Erfindung beschrieben wurde; wobei der innere Abschnitt des Lanzensystems innerhalb des Reaktionsraums angeordnet ist, und der äußere Abschnitt des Lanzensystems außerhalb des Reaktionsraums angeordnet ist. Mit der erfindungsgemäßen Vorrichtung können nun Reaktionsräume, wie Kalzinatoren, Rauchgaskanäle oder Kessel bzw. Feuerräume, die teilweise große Querschnitte aufweisen, über den gesamten Querschnitt hinweg mit entsprechenden Reagenzien beaufschlagt werden. So können mit der erfindungsgemäßen Vorrichtung die zur Schadstoffreduzierung erforderlichen Reagenzien nun auch die zentralen Bereiche des Querschnitts dieser Reaktionsräume erreichen sowie auch in staubbeladene und z.T. mit hohen Geschwindigkeiten strömende, etwa 1.000°C heiße Verbrennungsgase eingedüst werden.

In einer bevorzugten Ausführungsform des Reaktionsraumes ragt der innere Abschnitt des mindestens einen Lanzensystems freitragend in das Innere des Reaktionsraums hinein und weist vorzugsweise eine Länge von mindestens 0,5 m, bevorzugt eine Länge von mindestens 1,0 m, weiter bevorzugt eine Länge von mindestens 2,0 m, noch weiter bevorzugt eine Länge von mindestens 3,0 m, und besonders bevorzugt eine Länge von mindestens 4,0 m auf. Weiterhin ist bevorzugt, dass eine Länge von 5,0 m nicht überschritten wird.

In einer weiteren bevorzugten Ausführungsform ist der Reaktionsraum ein Kalzinator eines Zementwerkes, der konstruiert ist, um das direkt oder indirekt aus einem Drehrohrofen geleitete Verbrennungsgas durch den Kalzinator strömen zu lassen und in entgegengesetzter Richtung Rohmehl durch den Kalzinator zur Kalzinierung in Richtung Drehrohrofen zu fördern. Im Drehrohrofen erfolgt dann die Herstellung des Zementklinkers.

Die Lanzensysteme können je nach Typ des Kalzinators bzw. Kalzinierreaktor horizontal oder vertikal verlaufend im Kessel angeordnet sein. In bevorzugter Weise werden die Lanzen horizontal angeordnet, da Kalzinator in aller Regel senkrecht durchströmt wird. Aufgrund der Festigkeit der erfindungsgemäßen Lanzensysteme können die erfindungsgemäßen Lanzensysteme freitragend angebracht werden.

Das Reduktionsmittel wird in den Innenraum des Innenrohrs geführt und gelangt über die Austrittsöffnungen oder Düsen des Innenrohrs nach außen. Weiterhin wird Hüllluft ebenfalls über das Lanzensystem zugeführt, indem sie direkt in das Hüllrohr d.h. in den Zwischenraum zwischen Innenrohr und Hüllrohr geleitet wird. Das Reduktionsmittel wird von den Austrittsöffnungen oder Düsen des Innenrohrs durch die Austrittsöffnungen im Hüllrohr in den Verbrennungsgasstrom eingedüst, wobei das Reduktionsmittel gleichfalls von Hüllluft umgeben ist, die vom Zwischenraum zwischen Innenrohr und Hüllrohr durch die Austrittsöffnungen im Hüllrohr in den Verbrennungsgasstrom strömt.

In einer bevorzugten Ausführungsform weist der Kalzinator bzw. Kalzinierreaktor mindestens eine eigene Brennstoffzufuhr und mindestens eine eigene Verbrennungsluftzufuhr auf.

In einer bevorzugten alternativen Ausführungsform ist der Reaktionsraum ein Kessel bzw. ein Feuerraum, insbesondere von Kraftwerken und Anlagen zur Dampferzeugung und Müllverbrennungsanlagen, der weiterhin mindestens eine Zufuhr für Brennstoff und mindestens eine Zufuhr für Verbrennungsluft enthält. Als Kessel bzw. Feuerraum enthält der Kessel neben mindestens einer Zufuhr für Brennstoff, mindestens einer Zufuhr für Verbrennungsluft gemäß der Erfindung mindestens eines der oben beschriebenen Lanzensysteme; wobei der innere Abschnitt des Lanzensystems innerhalb des Kessels angeordnet ist, und der äußere Abschnitt des Lanzensystems außerhalb des Kessels angeordnet ist. Dabei ragt der innere Abschnitt des mindestens einen Lanzensystems freitragend in das Innere des Kessels hinein und weist vorzugsweise eine Länge von mindestens 0,5 m, bevorzugt eine Länge von mindestens 1,0 m, weiter bevorzugt eine Länge von mindestens 2,0 m, noch weiter bevorzugt eine Länge von mindestens 3,0 m, und besonders bevorzugt eine Länge von mindestens 4,0 m auf. Weiterhin ist bevorzugt, dass eine Länge von 5,0 m nicht überschritten wird.

Im Kessel bzw. Feuerraum werden Brennstoff und Verbrennungsluft zur Durchführung der Verbrennung zusammengebracht. Das entstehende Rauchgas bzw. Verbrennungsgas strömt durch die Feuerung und anschließend durch die nachfolgend angeordneten im Rauchgasstrom liegenden Heizflächen. Die Feuerung wird dabei mit Luftstufung betrieben, so dass die am Brenner zugegebene Verbrennungsluft nicht ausreichend zur vollständigen Umsetzung des Brennstoffs sondern unterstöchiometrisch ist. Oberhalb der Brenner werden zur weiteren Verbrennung Ausbrandluft beispielsweise unterhalb der konvektiven Heizflächen mittels Wanddüsen zugegeben. Im Bereich der Heizflächen, unterhalb, dazwischen oder oberhalb, ist bzw. sind eine oder mehrere erfindungsgemäße Lanzensysteme angeordnet, die das Stickoxid-Reduktionsmittel zuführen. Die Lanzensysteme können je nach Kesseltyp horizontal oder vertikal verlaufend im Kessel angeordnet sein. Aufgrund der Festigkeit der erfindungsgemäßen Lanzensysteme können diese freitragend angebracht werden. Das Reduktionsmittel wird in den Innenraum des Innenrohrs geführt und gelangt über die Austrittsöffnungen bzw. Düsen im Innenrohr nach außen. Weiterhin wird Hüllluft ebenfalls über das Lanzensystem dem Verbrennungsgas zugeführt, indem es direkt in das Hüllrohr d.h. in den Zwischenraum zwischen Innenrohr und Hüllrohr geleitet wird. Schließlich gelangt das Reduktionsmittel durch die Austrittsöffnungen im Hüllrohr in den Rauchgasstrom. Dabei ist das Reduktionsmittel gleichfalls von Hüllluft umgeben, die vom Zwischenraum zwischen Innenrohr und Hüllrohr durch die Austrittsöffnungen im Hüllrohr in den Verbrennungsgasstrom strömt.

In vorteilhafter Weise ist die Zufuhr für das Reduktionsmittel und die Zufuhr für die Einführung der Luft (Hüllluft) in den Zwischenraum zwischen dem Innenrohr und dem Hüllrohr außerhalb des Reaktionsraumes (Kalzinator, Kessel, Feuerraum, Rauchgaskanal) angeordnet. Weiterhin ist bevorzugt eine Zufuhr für ein Treibmittel (Druckluft) angeordnet, um das Reduktionsmittel an der Austrittsöffnung oder Düse des Innenrohrs zu zerstäuben.

In einer weiteren bevorzugten Ausgestaltung des Reaktionsraumes (Kalzinator, Kessel, Feuerraum, Rauchgaskanal) sind stromaufwärts von der Eindüsstelle Mittel angeordnet, insbesondere Leitbleche oder Drallkörper, um die Vermischung des Reduktionsmittels mit dem Verbrennungsgasstrom zu verbessern. Diese zusätzlichen im Reaktionsraum angeordneten Mittel, wie etwa Leitbleche oder Drallkörper, erhöhen die Turbulenz und führen zu einer verbesserten und schnelleren Vermischung. Diese Leitbleche oder Delta Wings dürfen aber nur stromaufwärts von der Eindüsstelle angeordnet werden, da sie sonst mit den Flüssigkeitströpfchen beaufschlagt würden und verkrusten würden. Alternativ können diese Leitbleche oder Drallkörper auch strömungsabwärts angeordnet werden, also im allgemeinen oberhalb der Eindüsstelle, allerdings sollten sie dann mindesten 4 m, bevorzugt mindestens 6 m von der Eindüsstelle entfernt angeordnet sein, damit sicher davon ausgegangen werden kann, dass alle eingedüste Flüssigkeit verdampft ist, bevor die Strömung die Leitbleche erreicht. Der Vorteil der letztgenannten Variante ist, dass von der Decke des Feuerraums gelegentlich herabfallende Aschebrocken nicht direkt auf die Düsenlanzen stürzen. Dabei müssen die Leitbleche ebenso aus hochwarmfesten und verschleißbeständigen Materialien bestehen, wie die Lanzen.

Die Anordnung des erfindungsgemäßen Lanzensystems im Reaktionsraum richtet sich nach den herrschenden Temperaturen des Verbrennungsgases, in dem das Stickoxid reduziert werden soll. Die optimale Temperatur für die Umsetzung von NOₓ nach dem selektiven nichtkatalytischen Verfahren liegt im Bereich von 870°C bis 1.100°C.

Die Ausrichtung der Lanzensysteme im Reaktionsraum kann horizontal oder vertikal sein. In den bevorzugten Ausgestaltungen des erfindungsgemäßen Reaktionsraums können ein oder mehrere erfindungsgemäße Lanzensysteme angeordnet sein. Besonders bevorzugt sind mehrere Lanzensysteme gleichmäßig über den Innenquerschnitt des Reaktionsraums verteilt angeordnet, damit jeder Bereich des Verbrennungsgasstroms mit dem Reduktionsmittel erreicht wird. Durch Anordnung von mehreren Lanzen und ggf. mehreren Austrittsöffnungen entlang des Hüllrohrs der Lanzensysteme wird eine gleichmäßige Verteilung des Reduktionsmittels erreicht. Die Lanzensysteme können auch in einer oder mehreren horizontalen Ebenen übereinander angeordnet sein, insbesondere bei horizontaler Ausrichtung der Lanzensysteme.

In einer besonders bevorzugten Ausführungsform des Reaktionsraums werden mehrere Lanzensysteme parallel zueinander angeordnet.

Wie oben bereits erläutert, können die Lanzensysteme im Reaktionsraum horizontal oder vertikal angeordnet werden. Bei einer horizontalen Anordnung des Lanzensystems wird die jeweilige Achse einer Austrittsöffnung im Hüllrohr ebenfalls horizontal oder vorzugsweise bezüglich der Horizontalen nach oben ausgerichtet, d.h. in Strömungsrichtung des Verbrennungsgasstroms.

In beiden Ausführungsformen sind die Achsen der Austrittsöffnung vorzugsweise in Richtung des Verbrennungsgasstroms ausgerichtet.

Die technische Aufgabe wird weiterhin gelöst durch ein Verfahren zur Eindüsung von Reagenzien in Form von Fluiden in Verbrennungsgase innerhalb eines von diesen Verbrennungsgasen durchströmten Reaktionsraums, wobei die Reagenzien mittels mindestens einem Lanzensystem wie oben beschrieben in Verbrennungsgase eingedüst werden, die den Reaktionsraum durchströmen.

Mit dem erfindungsgemäßen Verfahren können nun Reaktionsräume, wie Kalzinatoren, Rauchgaskanäle oder Kessel bzw. Feuerräume, die teilweise große Querschnitte aufweisen, über den gesamten Querschnitt hinweg mit entsprechenden Reagenzien beaufschlagt werden. Dies bedeutet, dass mit dem erfindungsgemäßen Verfahren die zur Schadstoffreduzierung erforderlichen Reagenzien nun auch die zentralen Bereiche des Querschnitts dieser Reaktionsräume erreichen kann und diese Reagenzien auch in staubbeladene und z.T. mit hohen Geschwindigkeiten strömende, etwa 1.000°C heiße Verbrennungsgase eindüsen kann.

Dabei ist insbesondere ein Verfahren bevorzugt, wobei die Verbrennungsgase das oder die Lanzensystem(e) mit einer Staubbeladung von 1 g/m³ bis zu 800 g/m³ bei einem Volumenstrom von 10.000 bis 2.000.000 m³/h, vorzugsweise von 30 g/m³ bis zu 800 g/m³ bei einem Volumenstrom 10.000 bis 2.000.000 m³/h, weiter bevorzugt von 100 g/m³ bis zu 800 g/m³ bei einem Volumenstrom 10.000 bis 2.000.000 m³/h umströmen. Bezogen auf Normkubikmeter (Nm³) ist insbesondere ein Verfahren bevorzugt, wobei die Verbrennungsgase das oder die Lanzensystem(e) mit einer Staubbeladung von 1 g/Nm³ bis zu 1000 g/Nm³ bei einem Volumenstrom von 10.000 bis 2.000.000 m³/h, vorzugsweise von 30 g/Nm³ bis zu 1000 g/Nm³ bei einem Volumenstrom 10.000 bis 2.000.000 m³/h, weiter bevorzugt von 100 g/Nm³ bis zu 1000 g/Nm³ bei einem Volumenstrom 10.000 bis 2.000.000 m³/h umströmt zu werden.

In einem weiteren bevorzugten Verfahren umströmen die Verbrennungsgase das Lanzensystem mit einer Temperatur im Bereich von 870°C bis 1.100°C, weiter bevorzugt im Bereich von 870°C bis 1.000°C.

Insbesondere ist ein Verfahren bevorzugt, wobei das eingedüste Reagenz ein Reduktionsmittel zur Verringerung der Konzentration von Stickoxiden in dem Verbrennungsgas ist.

In einem weiteren bevorzugten Verfahren wird das Reduktionsmittel in das Verbrennungsgas innerhalb eines Kalzinators bzw. Kalzinierreaktor eines Zementwerkes eingedüst, das direkt oder indirekt aus einem Drehrohrofen geleitetet wird und durch den Kalzinator strömt, wobei in entgegengesetzter Richtung Rohmehl durch den Kalzinator zur Kalzinierung in Richtung Drehrohrofen gefördert wird. Im Drehrohrofen erfolgt dann die Herstellung des Zementklinkers.

In einem weiteren bevorzugten Verfahren wird weiteres Verbrennungsgas im Kalzinator durch Verbrennung eines Brennstoffes produziert.

Ein weiteres bevorzugtes Verfahren zur Verringerung der Konzentration von Stickoxiden in einem Verbrennungsgas enthält die folgenden Schritte:
a) Erzeugen eines Verbrennungsgases in einer Verbrennungszone wobei das Verbrennungsgas Stickoxide enthält;
b) Injizieren eines selektiven Reduktionsmittels in den Verbrennungsgasstrom innerhalb des Reaktionsraumes stromabwärts der Verbrennungszone gemäß a);
c) Reaktion des Reduktionsmittels mit den Stickoxiden unter Bildung von N₂.

Gemäß der Erfindung wird das Reduktionsmittel über ein oder mehrere Lanzensysteme in den Reaktionsraum, vorzugsweise in einen Kalzinator bzw. Kalzinierreaktor eines Zementwerkes, in einen Kessel bzw. Feuerraum eines Kraftwerkes bzw. einer Anlage zur Dampferzeugung oder in einen Rauchgaskanal eingebracht, wobei das Reduktionsmittel in über das Innenrohr des jeweiligen Lanzensystems zugeführt wird, anschließend das Reduktionsmittel aus dem Innenrohr über Düsen bzw. Austrittsöffnungen des Innenrohrs direkt durch die Austrittsöffnungen des Hüllrohrs nach außen geführt wird. Bevorzugt wird Druckluft zum Zerstäuben des Reduktionsmittels getrennt über das Innenrohr in die Düse bzw. Austrittsöffnung des Innenrohrs zugeführt, in der die Zerstäubung des Reduktionsmittels und damit die Eindüsung erfolgt. Zudem wird Luft in den Zwischenraum zwischen dem Innenrohr und dem Hüllrohr geführt (Hüllluft), wobei die Hüllluft an den Austrittsöffnungen des Hüllrohrs das eingedüste Reaktionsmittel umgibt dort ggf. mit dem Reaktionsmittel gemischt wird und schließlich über die Austrittsöffnungen des Hüllrohrs in den Reaktionsraum gelangt.

Als Reduktionsmittel zur Reduktion von Stickoxiden wird eine stickstoffhaltige Verbindung verwendet, ausgewählt aus der Gruppe bestehend aus, Harnstoff, Ammoniak, Cyanursäure, Hydrazin, Ethanolamin, Biuret, Triuret, Ammelide, Ammoniumsalze organischer und anorganischer Säuren (beispielsweise Ammoniumacetat, Ammoniumsulfat, Ammoniumbisulfat, Ammoniumbisulfit, Ammoniumformiat, Ammoniumcarbonat, Ammoniumbicarbonat, Ammoniumnitrat, Ammoniumoxalat), vorzugsweise Harnstoff bzw. Ammoniak. Das Reduktionsmittel wird vorzugsweise in wässriger Lösung (z.B. Ammoniakwasser, oder in Wasser gelöster Harnstoff) oder gasförmig (Ammoniak) in das Lanzensystem, insbesondere in das Innenrohr zugeführt.

In einem bevorzugten Verfahren wird das Reduktionsmittel an bzw. in der Austrittsöffnung oder Düse des Innenrohrs mit getrennt zugeführter Druckluft zum Zerstäuben vermischt.

In einem weiteren bevorzugten Verfahren weist die getrennt durch den Zwischenraum zwischen Innenrohr und Hüllrohr zugeführte weitere Luft (Hüllluft) eine Temperatur von 200°C bis 400°C auf.

In einem weiteren bevorzugten Verfahren wird das Reduktionsmittel Reduktionsmittel in dem Reaktionsraum vorzugsweise mittels entsprechend angeordneter Leitbleche und Drallkörper mit dem Verbrennungsgas vermischt.

In einer bevorzugten Ausgestaltung des Verfahrens trifft das Reduktionsmittel bei Austritt aus dem Hüllrohr des Lanzensystems auf Verbrennungsgas mit einer Temperatur im Bereich von 870°C bis 1.100°C, weiter bevorzugt im Bereich von 870°C bis 1.000°C.

In einem weiteren bevorzugten alternativen Verfahren ist das eingedüste Reagenz ein Absorptionsmittel zur Rauchgasentschwefelung zur Verringerung der Konzentration von Schwefeldioxid in dem Verbrennungsgas.

Die Verringerung der Konzentration von Schwefeldioxid (Entschwefelung) in dem Verbrennungsgas erfolgt indem das Verbrennungsgas mit einem Gemisch aus Wasser und Kalkstein (Absorptionsmittel) beregnet wird, wodurch das Schwefeldioxid durch chemische Reaktionen weitgehend absorbiert wird. Dabei geht das gasförmige Schwefeldioxid zunächst in der Absorptionsflüssigkeit in Lösung. Durch die Reaktion von Schwefeldioxid mit Kalkstein entsteht schließlich Kalziumsulfit und CO₂. Die mit Kalziumsulfit beladene Wasch- bzw. Absorptionsmittelsuspension wird in einem Behälter oder Absorptionsmittelsumpf gesammelt und durch Einblasen von Luft entsteht eine Gipssuspension, die zur Vermeidung von Ablagerungen mittels Rührwerken suspendiert werden kann und zur Weiterverarbeitung abgezogen wird.

Die Erfindung wird in anhand der Figuren näher beschrieben.
**Figur 1** zeigt einen schematischen Längsschnitt durch einen Reaktionsraum in der Bauart eines Kalzinators.
**Figur 2** zeigt einen Längsschnitt durch das erfindungsgemäße Lanzensystem.
**Figur 3** zeigt einen Querschnitt durch einen Kalzinator in der Ebene der Düsen bzw. Lanzen.

**Figur 1** zeigt einen schematischen Längsschnitt durch einen Reaktionsraum 2 in der Bauart eines Kalzinators. Das aus einem Drehrohrofen (nicht gezeigt) eines Zementwerkes stammende Verbrennungsgas 3 gelangt von unten in den Kalzinator 2. In der in Figur 1 dargestellten Ausführungsform wird über zwei erfindungsgemäße horizontal verlaufende, freitragende Lanzensysteme 1 Stickoxid-Reduktionsmittel 15 ggf. zusammen mit Treibmittel 14 (z.B. Druckluft) in außerhalb des Kalzinators 2 liegende Zuführungen (nicht explizit dargestellt) in den Innenraum des Innenrohrs 7 geführt. Weitere Luft (Hüllluft) 13 wird ebenfalls über das Lanzensystem 1 dem Verbrennungsgas 3 zugeführt, indem es im äußeren Abschnitt 5 des Lanzensystems 1 in das Hüllrohr 6 und schließlich in den Zwischenraum 8 zwischen Innenrohr 7 und Hüllrohr 6 geleitet wird. Das Stickoxid-Reduktionsmittel tritt schließlich über Düsen aus dem Innenrohr 7 aus. Die über den Zwischenraum 8 zwischen Innenrohr 7 und Hüllrohr 6 geleitete Hüllluft 13 umgibt diesen eingedüsten Strom an Reduktionsmittel 15 an der Austrittsöffnung 9 im Hüllrohr 6 wobei es ggf. zur Vermischung kommt. Schließlich tritt das Reduktionsmittel 15 und die Hüllluft 13 durch die Austrittsöffnungen 9 im Hüllrohr 6 in den Innenraum 19 des Kalzinators aus und trifft auf das Verbrennungsgas 3.

**Figur 2** stellt einen Längsschnitt durch das erfindungsgemäße Lanzensystem dar. Innerhalb eines Reaktionsraumes, beispielsweise eines Kalzinators oder Kessels, ragen Lanzensysteme 1 (hier nur ein Lanzensystem gezeigt) horizontal verlaufend und freitragend in den Innenraum des Reaktionsraumes, dessen (Innen-)Wand mit 16 bezeichnet wird. Das Lanzensystem 1 weist einen inneren Abschnitt und einen äußeren Abschnitt 5 auf. Der innere Abschnitt des Lanzensystems 1 ragt durch die Wand 16 des Kalzinators in dessen Innenraum hinein. Das Lanzensystem weist ein Innenrohr 7 und ein Hüllrohr 6 auf. Gemäß der in Figur 2 gezeigten Bauart ist lediglich ein einziges Innenrohr 7 in dem Hüllrohr 6 untergebracht. Je nach Bauweise können jedoch auch mehrere verschieden lange Innenrohre 7 in einem Hüllrohr 6 angeordnet werden. Mit Hilfe des Innenrohrs 7 wird Reduktionsmittel 15 durch das Lanzensystem 1 geleitet und über eine oder mehrere Düsen 10 in das Verbrennungsgas 3 eingedüst. In der dargestellten Bauweise enthält das Innenrohr 7 eine zentrale Leitung 17, die das Reduktionsmittel 15 (bzw. ein Reduktionsmittel/Treibmittel-Gemisch) transportiert. Zwischen der zentralen Leitung 17 und der Innenwand des Innenrohrs 7 ist ein Zwischenraum 18 ausgebildet, durch den Druckluft 14 geleitet wird, die später zum Zerstäuben des Reduktionsmittels in der Düse 10 dient. In der Düse 10 werden Reduktionsmittel 15 und die getrennt über 18 eingeführte Druckluft 14 gemischt und in den Zwischenraum 8 zwischen Innenrohr 7 und Hüllrohr 6 oder direkt durch die Öffnung 9 im Hüllrohr 6 in den Innenraum des Kalzinators eingedüst.

Über das Lanzensystem 1 wird weitere Luft u.a. zur Kühlung des Lanzensystems zugeführt, indem sie im äußeren Abschnitt 5 des Lanzensystems 1 in das Hüllrohr 6 und schließlich in den Zwischenraum 8 zwischen Innenrohr 7 und Hüllrohr 6 geleitet wird. Die Hüllluft tritt schließlich durch die Austrittsöffnungen 9 im Hüllrohr 6 in den Innenraum 19 über und umgibt an diesen Austrittsöffnungen 9 das eingedüste Reduktionsmittel und wird mit diesem ggf. gemischt und trifft schließlich auf das Verbrennungsgas 3. Neben der Kühlung dient die Hüllluft auch dazu, Anbackungen an der Düse 10 und an dem Hüllrohr 6 zu verhindern, indem eventuell angefeuchtete und agglomerierte Staubpartikel ferngehalten werden.

Gemäß der Erfindung weist das Hüllrohr 6 ein inneres Tragrohr 11 auf, das aus einem hochwarmfesten, hitze- und zunderbeständigen, gesinterten, Oxid-dispersionsverfestigten metallischen Werkstoff gefertigt ist. Weiterhin ist auf das Tragrohr 11 mindestens eine äußere hoch-verschleißbeständige Beschichtung 12 mittels Auftragschweißen aufgebracht.

Der Oxid-dispersionsverfestigte (ODS: oxide dispersion strengthened) Stahl oder eine solche Legierung besteht aus einem Gemisch von einem Pulver einer üblichen hochwarmfesten, hitzebeständigen Legierung und einem sehr fein gemahlenen Pulver aus einer hochschmelzenden Keramik, vorzugsweise Yttriumoxid (Y₂O₃). Diese Oxid-dispersionsverfestigten Materialien bestehen im Wesentlichen aus metallischen Grundwerkstoffen, in welchen hoch stabile bzw. inerte Oxide feinst verteilt eingelagert werden. Diese inerten Oxid-Teilchen verändern sich bis zum Schmelzpunkt der metallischen Matrix nicht, sind auch in der Schmelze unlöslich und verhindert das Wandern von Versetzungen im metallischen Material und tragen daher zur hohen Kriechfestigkeit insbesondere bei hohen Temperaturen, beispielsweise von Gasen oberhalb 1.000°C bis zu 1.250°C bei.

Die äußere hoch-verschleißbeständige Beschichtung 12, die durch Auftragschweißen auf das Tragrohr 11 aufgebracht ist, enthält Hartpartikel, die ein oder mehrere Übergangsmetallcarbide, wie Carbide aus Titan, Chrom, Zirkonium, Hafnium, Tantal, Molybdän, Niob und Wolfram, auf in einer Matrix oder Bindemittel aus Kobalt, Nickel oder Eisen. Eine besonders geeignete Beschichtung 12 enthält oder besteht aus Wolframcarbid und optional Molybdäncarbid in einem Bindemittel bzw. einer Matrix im Wesentlichen bestehend aus Kobalt oder auch einer hitzebeständigen Legierung aus Eisen, Chrom und Nickel mit einem gewissen Anteil an Kobalt.

Diese Kombination eines hochwarmfesten, gesinterten, Oxid-dispersionsverfestigten metallischen Werkstoffes für das Tragrohr 11 und der hoch-verschleißbeständigen Beschichtung 12 weist für die Konstruktion eines freitragenden Lanzensystems 1, das in von heißen Gasen 3 durchströmte Räume hineinragt, sehr gute Eigenschaften auf. Das Tragrohr 11 des Lanzensystems 1 stellt somit die erforderlichen Festigkeitseigenschaften sicher und sorgt dafür, dass sich das freitragende Lanzensystem 1 nicht dauerhaft verbiegt oder abreißt. Das erfindungsgemäße Lanzensystem 1 kann auch in staubbeladenen und z. T. mit hohen Geschwindigkeiten strömenden, knapp 1.000°C heißen Verbrennungsgasen 3 eingesetzt werden, weil es über längere Zeiträume thermisch-mechanisch beständig und gleichzeitig auch korrosionsresistent gegenüber Rauchgasbestandteilen und dem verbliebenen Restsauerstoff ist. Im Normalfall wird das Lanzensystem 1 insbesondere das Hüllrohr 6 von der im Zwischenraum 8 strömenden Düsen-Hüllluft, der im Zwischenraum 18 strömenden Zerstäuber-Druckluft 14 und der Flüssigkeit in der zentralen Leitung 17 gekühlt, so dass im Normalbetrieb lediglich eine Temperatur bis einige hundert °C beispielweise 300°C oder 400°C zu erwarten ist. Im Falle eines Ausfalls dieser Kühlung sind die hohen Temperaturen normalerweise kritisch für das Hüllrohr 6. Gemäß der Maßnahmen der vorliegenden Erfindung kann das Lanzensystem 1 und das Hüllrohr 6 den sehr hohen Temperaturen von 870°C bis 1.100°C für längere Zeit widerstehen.

**Figur 3** zeigt einen Querschnitt durch einen Kalzinator in der Ebene der Düsen bzw. Lanzen.

Die linke Darstellung zeigt einen Querschnitt durch einen Kalzinator in der Ebene der Düsen entsprechend der herkömmlichen Technik. Für SNCR-Anlagen wurden bisher nur sehr kurze Eindüslanzen verwendet, wobei die Düsen entweder im Wesentlichen mit der Reaktor- oder Kanalwand abschließen oder nicht mehr als wenige Dezimeter in den von heißen Verbrennungsgasen durchströmten Innenraum hineinragen. Aus der linken Darstellung ist zu erkennen, dass aufgrund der wandständigen Anordnung der Düsen der Sprühkegel diese den Rauchgasstrom nur unzureichend abdecken bzw. behandeln können.

Die freitragende Lanze gemäß der vorliegenden Erfindung kann dagegen mit größerer Länge ausgeführt werden, so dass sie in von heißen Gasen durchströmte Räume hineinragt (siehe rechte Darstellung der Figur 3). Im vorliegenden Beispiel (siehe auch Beispiel 1 und 2) wurden vier Lanzensysteme, wobei der innere Abschnitt jeweils eine Länge von 1,0 m mit endständiger Düse aufwies, auf einer horizontalen Ebene in den Kalzinator eines Zementwerkes mit einem Innendurchmesser von ca. 3,6 m angebracht. Die rechte Darstellung zeigt, dass mit Hilfe der erfindungsgemäßen Lanze Kalzinatoren zur optimalen Schadstoffreduzierung vollständig über den gesamten Querschnitt hinweg mit entsprechenden Reagenzien beaufschlagt werden können. Daher kann im Vergleich zur Eindüsung von Reagenzien mit direkt in der Wand dieser Reaktionsräume angeordneten Düsen, wie dies im Stand der Technik bisher erfolgt, mit dem erfindungsgemäßen Lanzensystem eine weitaus effektivere Rauchgasreinigungswirkung und somit ein kleinerer Schadstoff-Reingaswert bei moderatem Einsatz von Reagenzien erzielt werden. So können mit dem erfindungsgemäßen Lanzensystem die Reagenzien nun auch die zentralen Bereiche des Querschnitts von Reaktionsräumen erreicht werden, die bisher noch nicht mit Reagenz versorgt werden konnten.

Die Erfindung wird in anhand der folgenden Beispiele näher erläutert.

### Beispiele

### Beispiel 1: Einsatz des erfindungsgemäßen Lanzensystems im Kalzinator eines Zementwerkes und Untersuchung hinsichtlich seiner Stabilität

Der Kalzinator eines Zementwerkes mit einem Innendurchmesser von ca. 3,6 m wurde mit vier auf einer horizontalen Ebene angeordneten Eindüslanzen ausgestattet. Dabei waren sie so bemessen, dass der innere Lanzenabschnitt, der in den Innenraum des Kalzinators hineinragte, eine Länge von 1,0 m aufwies. Die Düse war am Ende der Lanze angeordnet. Das eingesetzte Lanzensystem wies ein äußeres Hüllrohr mit einem Durchmesser von 69 mm mit einer gesamten Wandstärke von 7,5 mm auf, das aus Verschleißschutzgründen aus zwei Schichten aufgebaut war. Das innere Tragrohr des Hüllrohrs wies eine Dicke von 5 mm auf und bestand aus dem hochwarmfesten, hitze- und zunderbeständigen, gesinterten, Oxid-dispersionsverfestigten metallischen Werkstoff Kanthal APMT der Firma Sandvik (FeCrAIMo-Legierung, nominale chemische Zusammensetzung in Gewichts-%: 21,0 Cr, 5,0 Al, 3,0 Mo, 0,5 Y₂O₃, Rest Fe). Die Außenseite des Tragrohrs wies eine 2,5 mm starke äußere hoch-verschleißbeständige Beschichtung mit der Bezeichnung Co-800-T der Firma Eipa (4% C, 16% Cr, 4,5% Co, 4,5% Mo, 4% Nb, 1,5% W, 0,7% V, 0,9% B, Rest Fe) auf, die mittels Auftragschweißen aufgebracht wurde.

Mit den Lanzensystemen wurde eine Ammoniakwasser- und später auch eine Harnstofflösung in das Verbrennungsgas des Kalzinators für jeweils 6 bis 9 h versuchsweise zur Verringerung des NOₓ-Gehaltes eingedüst (Ergebnisse hierzu siehe Beispiel 2). Dabei waren die Lanzen einem Rauchgasstrom mit einer durchschnittlichen Staubbeladung von 900 g/Nm³, einem Volumenstrom von 120.000 m³/h und bei einer Temperatur im Bereich von 850 - 930 C ausgesetzt.

Nach dem Versuch wurden die Lanzensysteme aus dem Kalzinator herausgezogen und das Hüllrohr vermessen. Das Hüllrohr wies keinerlei Veränderungen in den Dimensionen oder Beschädigungen auf. Weiterhin wurde kein Verzug und keine Krümmung des Hüllrohrs nachgewiesen. Auf der Außenseite des Hüllrohrs wurden Ablagerungen mit einer Stärke von ca. 1 cm gemessen. Hierbei ist zu beachten, dass dies nicht der tatsächlichen Dicke der Ablagerungen entsprach, weil beim Herausziehen der Lanzen durch die enge Stutzenöffnung der überstehende Teil der Ablagerungen abgestreift wurde.

Gemäß den Untersuchungen hat sich das Lanzensystem trotz der extremen Bedingungen im Kalzinator und einer Länge von 1 m als außerordentlich stabil erwiesen.

### Beispiel 2: NOx-Verringerung durch Eindüsen einer wässrigen Ammoniaklösung in das Verbrennungsgas in einem Kalzinator eines Zementwerkes

In diesem Beispiel wurde die Wirkung der Eindüsung mittels der erfindungsgemäßen Lanzen auf die NOₓ-Gehalte im Rauchgas sowie auf den Verbrauch von Ammoniakwasser im Vergleich zur Eindüsung mittels der herkömmlichen Technik gezeigt. Die Eindüsung mittels Wanddüsen wurde bereits in der Beschreibung zur Figur 3 (linke Abbildung) dargestellt. Für herkömmliche SNCR-Anlagen in Kalzinatoren wurden bisher sehr kurze Eindüslanzen verwendet, wobei die Düsen im Wesentlichen mit der Reaktor- oder Kanalwand abschließen oder nicht in den von heißen Verbrennungsgasen durchströmten Innenraum hineinragen. Die Eindüsung von Reagenz zur Verringerung von NOₓ in dieser Ausführungsform stellte das Vergleichsbeispiel dar.

Im Gegensatz zu herkömmlichen wandständigen Düsen konnte die freitragende Lanze gemäß der vorliegenden Erfindung für die Verwendung in Kalzinatoren von Zementwerken in größerer Länge ausgeführt werden (siehe rechte Darstellung der Figur 3). Mit Hilfe der erfindungsgemäßen Lanze wurde der Kalzinator eines Zementwerkes wie in Beispiel 1 beschrieben zur optimalen Schadstoffreduzierung vollständig über den gesamten Querschnitt hinweg mit entsprechenden Reagenzien (in diesem Beispiel Ammoniakwasser) beaufschlagt.

In Tabelle 1 werden die erhaltenen Ergebnisse hinsichtlich der Reduzierung der NOₓ-Gehalte im Rauchgas sowie die zur Erreichung der entsprechenden NOₓ-Gehalte aufgewendeten Mengen an Reagenz sowie die Bedingungen zusammengefasst. Die Ergebnisse zeigen, dass der Verbrauch an Reagenzien durch Eindüsung über die erfindungsgemäßen Lanzensysteme verringert werden konnte, sowie auch die NOₓ-Gehalte im Rauchgas weiter reduziert werden konnten.

**Tabelle 1:**

| | Versuch unter höchsten NOx-Werten aus der Feuerung, hervorgerufen durch reines Steinkohlefeuer, ohne Wirbelschichtbetrieb bzw. Schwachgas | | Langzeitversuch unter Zementwerk-Normalbedingungen, d.h. mit Wirbelschichtbetrieb plus Schwachgaszugabe und Braunkohle als Stützfeuer | |
|---|---|---|---|---|
| | Ammoniakwasserverbrauch l/h 24,9%ige Lsg. | Stickoxid-(NOx-) Gehalte im Roh- und Reingas, Bezug: Normbedingungen, d.h. 0°C, trocken, 10% O₂ | Ammoniakverbrauch und Effizienz (= Abscheidegrad in [%]) | Stickoxid- (NOx-) Gehalte im Roh- und Reingas, Bezug: Normbedingungen, d.h. 0°C, trocken, 10% O₂ |
| | Effizienz = Abscheidegrad [%] | | | |
| bestehende SNCR-Anlage (Stand der Technik; 4 Wanddüsen) | **> 1000 l/h** (maximale Fördermenge) | Rohgaswert: ca. **700-800 mg/Nm³** | **608 l/h** (hoher Verbrauch) | Rohgaswert gemessen: **480 mg/Nm³** (Grenzwert wird sicher eingehalten) |
| | Effizienz: **59%** | **310 mg/Nm³** | Effizienz: **60%** | **190 mg/Nm³** |
| Steinmüller Engineering - Versuchsanlage (erfindungsgemäß; 4 Lanzen mit je 1,0 m Länge) | **749 l/h** | Rohgaswert: ca. **700-800 mg/Nm³** | **380 l/h** (sehr moderater Verbrauch) | Rohgaswert gemessen: **480 mg/Nm³** |
| | Effizienz: **75%** | **185 mg/Nm³** (der neue Grenzwert wird sicher unterschritten) | Effizienz: **61%** | **185 mg/Nm³** (Grenzwert wird sicher eingehalten) |

### Bezugszeichenliste

- 1: Lanzensystem
- 2: Reaktionsraum (Kalzinator, Kessel/Feuerraum, Rauchgaskanal)
- 3: Verbrennungsgas
- 4: innerer Abschnitt des Lanzensystems
- 5: äußerer Abschnitt des Lanzensystems
- 6: Hüllrohr
- 7: Innenrohr
- 8: Zwischenraum zwischen Hüllrohr und Innenrohr
- 9: Austrittsöffnung des Hüllrohrs
- 10: Austrittsöffnungen/Düsen des Innenrohrs
- 11: Tragrohr
- 12: Beschichtung
- 13: Zufuhr Hüllluft innerhalb des Hüllrohrs (Zwischenraum zwischen Innenrohr und Hüllrohr)
- 14: Zufuhr Druckluft innerhalb des Innenrohrs
- 15: Reagenz (Reduktionsmittel oder Absorptionsmittel)
- 16: Wand des Reaktionsraums
- 17: Zentrale Leitung
- 18: Zwischenraum zwischen Innenrohr und zentraler Leitung
- 19: Innenraum des Reaktionsraums

## Patentansprüche

1. Ein Lanzensystem (1) zur Einführung von Reagenzien (15) in Form von Fluiden in von Verbrennungsgasen (3) durchströmte Reaktionsräume (2), wobei das Lanzensystem (1) umfasst:
einen inneren Abschnitt (4) konstruiert, um innerhalb des Reaktionsraums (2) angeordnet zu werden, und einen äußeren Abschnitt (5) konstruiert, um außerhalb des Reaktionsraums (2) angeordnet zu werden,
wobei das Lanzensystem (1) ein Hüllrohr (6) und mindestens ein Innenrohr (7) aufweist, und wobei zumindest entlang des inneren Abschnitts (4) des Lanzensystems (1) das mindestens ein Innenrohr (7) innerhalb des Hüllrohrs (6) angeordnet ist, wodurch ein Zwischenraum (8) zwischen der äußeren Wand des mindestens einen Innenrohrs (7) und der inneren Wand des Hüllrohrs (6) ausgebildet wird,
wobei entlang des Hüllrohrs (6) mindestens eine Austrittsöffnung (9) in der Umfangswand des Hüllrohrs (6) angeordnet ist,
wobei das mindestens eine Innenrohr (7) Austrittsöffnungen oder Düsen (10) zum Eindüsen des Reagenz direkt durch die mindestens eine Austrittsöffnung (9) des Hüllrohrs (6) hindurch nach außen aufweist,
wobei der Zwischenraum (8) über die mindestens eine Austrittsöffnung (9) des Hüllrohrs (6) mit der Außenseite in fluider Kommunikation steht,
**dadurch gekennzeichnet, dass**
das Hüllrohr (6) ein inneres Tragrohr (11) aufweist, das aus einem hochwarmfesten, hitze- und zunderbeständigen, gesinterten, Oxid-dispersionsverfestigten metallischen Werkstoff gefertigt ist, und dass auf das Tragrohr (11) mindestens eine äußere hoch-verschleißbeständige Beschichtung (12) mittels Auftragschweißen aufgebracht ist.

2. Das Lanzensystem (1) gemäß Anspruch 1, **dadurch gekennzeichnet, dass** die äußere hoch-verschleißbeständige Beschichtung (12) Hartpartikel aufweist enthaltend mindestens eines von Carbiden, Nitriden, Boriden, Siliciden und Oxiden, insbesondere Übergangsmetallcarbiden, und festen Lösungen davon, und ein Bindemittel, das die Hartpartikel miteinander verbindet, ausgewählt aus der Gruppe bestehend aus Kobalt, Nickel, Eisen und einer hitzebeständigen Legierung aus Eisen, Chrom und Nickel mit einem Anteil an Kobalt.

3. Das Lanzensystem (1) gemäß Anspruch 1 oder 2, **dadurch gekennzeichnet, dass** das Lanzensystem (1) konstruiert ist
a) Absorptionsmittel (15) zur Rauchgasentschwefelung von Verbrennungsgasen (3), oder
b) Reduktionsmittel (15) zur selektiven nichtkatalytischen Reduktion von Stickoxiden in Verbrennungsgasen (3),
in die von Verbrennungsgasen (3) durchströmten Reaktionsräume (2) einzuführen.

4. Das Lanzensystem (1) gemäß irgendeinem der Ansprüche 1 bis 3, **dadurch gekennzeichnet, dass** das Lanzensystem (1) konstruiert ist von Verbrennungsgasen (3) mit einer Staubbeladung von 1 g/Nm³ bis zu 1000 g/Nm³ bei einem Volumenstrom von 10.000 bis 2.000.000 m³/h, vorzugsweise von 30 g/Nm³ bis zu 1000 g/Nm³ bei einem Volumenstrom 10.000 bis 2.000.000 m³/h, weiter bevorzugt von 100 g/Nm³ bis zu 1000 g/Nm³ bei einem Volumenstrom 10.000 bis 2.000.000 m³/h umströmt zu werden.

5. Das Lanzensystem (1) gemäß irgendeinem der Ansprüche 1 bis 4, **dadurch gekennzeichnet, dass** das Lanzensystem (1) konstruiert ist,
a) Reagenzien (15) in Form eines fluiden Gemisches enthaltend Reduktionsmittel durch den Innenraum des mindestens einen Innenrohrs (7) zuzuführen und von dort über Austrittsöffnungen oder Düsen (10) direkt durch die Austrittsöffnung(en) (9) des Hüllrohrs (6) hindurch nach außen zu leiten; sowie
b) Hüllluft (13) in den Zwischenraum (8) zwischen dem mindestens einen Innenrohr (7) und dem Hüllrohr (6) getrennt zuzuführen;
c) das Gemisch enthaltend Reduktionsmittel aus a) und die Hüllluft (13) aus b) durch die Austrittsöffnungen (9) im Hüllrohr (6) aus dem Hüllrohr (6) austreten zu lassen.

6. Ein Reaktionsraum (2), der konstruiert ist, von Verbrennungsgasen durchströmt zu werden, **dadurch gekennzeichnet, dass** der Reaktionsraum (2) mindestens ein Lanzensystem (1) gemäß irgendeinem der Ansprüche 1 bis 5 enthält; wobei der innere Abschnitt (4) des Lanzensystems innerhalb des Reaktionsraums (2) angeordnet ist, und der äußere Abschnitt (5) des Lanzensystems (1) außerhalb des Reaktionsraums (2) angeordnet ist.

7. Der Reaktionsraum (2) gemäß Anspruch 6, **dadurch gekennzeichnet, dass** der innere Abschnitt (4) des mindestens einen Lanzensystems (1) freitragend in das Innere (19) des Reaktionsraums (2) hineinragt und vorzugsweise eine Länge von mindestens 0,5 m, bevorzugt eine Länge von mindestens 1,0 m, weiter bevorzugt eine Länge von mindestens 2,0 m, noch weiter bevorzugt eine Länge von mindestens 3,0 m, und besonders bevorzugt eine Länge von mindestens 4,0 m aufweist.

8. Der Reaktionsraum (2) gemäß Anspruch 6 oder 7, **dadurch gekennzeichnet, dass** der Reaktionsraum (2) ein Kalzinator eines Zementwerkes ist, der konstruiert ist, um das direkt oder indirekt aus einem Drehrohrofen geleitete Verbrennungsgas (3) durch den Kalzinator strömen zu lassen und in entgegengesetzter Richtung Rohmehl durch den Kalzinator zur Kalzinierung in Richtung Drehrohrofen zu fördern.

9. Der Reaktionsraum (2) gemäß irgendeinem der Ansprüche 6 bis 8, **dadurch gekennzeichnet, dass** der Reaktionsraum (2) ein Kessel ist, weiterhin enthaltend mindestens eine Zufuhr für Brennstoff und mindestens eine Zufuhr für Verbrennungsluft.

10. Verfahren zur Eindüsung von Reagenzien (15) in Form von Fluiden in Verbrennungsgase (3) innerhalb eines von diesen Verbrennungsgasen (3) durchströmten Reaktionsraums (2), **dadurch gekennzeichnet, dass** die Reagenzien (15) mittels mindestens einem Lanzensystem (1) gemäß irgendeinem der Ansprüche 1 bis 5 in Verbrennungsgase (3) eingedüst werden, die den Reaktionsraum (2) durchströmen.

11. Das Verfahren gemäß Anspruch 10, **dadurch gekennzeichnet, dass** die Verbrennungsgase (3) das oder die Lanzensystem(e) (1) mit einer Staubbeladung von 1 g/Nm³ bis zu 1000 g/Nm³ bei einem Volumenstrom von 10.000 bis 2.000.000 m³/h, vorzugsweise von 30 g/Nm³ bis zu 1000 g/Nm³ bei einem Volumenstrom 10.000 bis 2.000.000 m³/h, weiter bevorzugt von 100 g/Nm³ bis zu 1000 g/Nm³ bei einem Volumenstrom 10.000 bis 2.000.000 m³/h umströmen.

12. Das Verfahren gemäß Anspruch 10 oder 11, **dadurch gekennzeichnet, dass** die Verbrennungsgase (3) das Lanzensystem (1) mit einer Temperatur im Bereich von von 870°C bis 1.100°C, weiter bevorzugt im Bereich von 870°C bis 1.000°C umströmen.

13. Das Verfahren gemäß irgendeinem der Ansprüche 10 bis 12, **dadurch gekennzeichnet, dass** das eingedüste Reagenz (15) ein Reduktionsmittel zur Verringerung der Konzentration von Stickoxiden in dem Verbrennungsgas (3) ist.

14. Das Verfahren gemäß Anspruch 13, **dadurch gekennzeichnet, dass** das Reduktionsmittel (15) in das Verbrennungsgas (3) innerhalb eines Kalzinators (2) eines Zementwerkes eingedüst wird, das direkt oder indirekt aus einem Drehrohrofen geleitetet wird und durch den Kalzinator (2) strömt, wobei in entgegengesetzter Richtung Rohmehl durch den Kalzinator (2) zur Kalzinierung in Richtung Drehrohrofen gefördert wird.

15. Das Verfahren gemäß irgendeinem der Ansprüche 10 bis 12, **dadurch gekennzeichnet, dass** das eingedüste Reagenz (15) ein Absorptionsmittel zur Rauchgasentschwefelung zur Verringerung der Konzentration von Schwefeldioxid in dem Verbrennungsgas (3) ist.
